# EUROPÄISCHE PATENTSCHRIFT

(11) **EP 1 558 413 B1**
(45) Veröffentlichungstag und Bekanntmachung des Hinweises auf die Patenterteilung: **04.01.2006**
(21) Anmeldenummer: 03770951.6
(22) Anmeldetag: 27.09.2003
(51) Int. Cl.: B22D 11/05

(54) **O-RAHMEN-KOKILLE**
CAST IRON MOULD PROVIDED WITH O-SHAPED FRAME
MOULE EN FONTE A CADRE EN FORME DE O

(30) Priorität: 02.11.2002 DE 10251021
(43) Veröffentlichungstag der Anmeldung: 03.08.2005
(73) Patentinhaber: SMS Demag Aktiengesellschaft, 40237 Düsseldorf (DE)
(72) Erfinder: LAMBERTI, Thomas, 40591 Düsseldorf (DE)
(74) Vertreter: Valentin, Ekkehard
(86) Internationale Anmeldenummer: PCT/EP2003/010781
(87) Internationale Veröffentlichungsnummer: WO 2004/041462

(56) Entgegenhaltungen:
- DE-A- 1 925 186
- DE-A- 3 833 014
- DE-A- 19 753 959

## Beschreibung

Die Erfindung betrifft eine Kokille mit zwei einander gegenüberliegenden, überwiegend aus Kupfer bestehenden kühlbaren Breitseitenwänden, zwischen welchen zwecks Formatbreiteneinstellung relativ zu einander verschiebbare, kühlbare Schmalseitenwände einspannbar gehalten und für deren Einspannung Kraftmittel, insbesondere Hydraulikzylinder vorgesehen sind, deren Spannweg und/oder Spannkraft einstellbar ist, wobei die Kokille mit ihren die Kupferplatten der Breitseitenwände tragenden Wasserkästen innerhalb eines formstabilen Außenrahmens angeordnet ist.

Eine Kokille dieser Bauart bildet mit vier wassergekühlten Kupferplatten, umfassend zwei Breitseiten und zwei Schmalseiten, eine viereckige Gussform, die dem zu erzeugenden Stahlband seine Form gibt. Sie umfasst einen umlaufenden Außenrahmen, in welchem Wasserkästen, auf denen die Breitseiten-Kupferplatten montiert sind, verschiebbar gelagert sind. Die Schmalseiten-Kupferplatten sind auf sogenannten Stützplatten montiert, die ebenfalls in dem umlaufenden Außenrahmen verschiebbar gelagert sind. Das Konstruktionsprinzip dieser Kokillenbauart ist in dem Dokument DE 197 53 959 A1 beschrieben.

Während des Gießprozesses werden die vier Kupferplatten fest miteinander verspannt. Zu diesem Zweck wird zunächst einer der beiden Wasserkästen, der eine der Breitseiten-Kupferplatten trägt, nämlich der Festseiten-Wasserkasten, mit Hilfe von Hydraulikzylindern auf Anschläge der Schmalseiten-Kupferplatten gedrückt, die Bestandteil des umlaufenden Außenrahmens sind. Weil dabei der Festseiten-Wasserkasten auf ortsfeste Anschläge gedrückt wird, wird diese Anordnung als "Festseite" bzw. "Festseiten-Wasserkasten" bezeichnet.

Anschließend wird der zweite der beiden Wasserkästen, der die andere der beiden Breitseiten-Kupferplatten trägt, nämlich der sogenannte Losseiten-Wasserkasten, ebenfalls mit Hilfe von Hydraulikzylindern auf die zwischen den beiden Breitseiten-Kupferplatten befindlichen Schmalseiten-Kupferplatten gedrückt. Auf diese Weise wird schließlich die viereckige Gussform für den folgenden Gießprozess ausgebildet.

Bei dieser Kokillen-Bauart wird die Lage der Gussform durch die Festseite definiert, während die Losseite die Schmalseiten einklemmt und verhindert, dass sich die Gussform während des Gießprozesses öffnet. Die erforderliche Klemmung der Schmalseiten findet dabei über die Schmalseiten-Kupferplatten statt. Die Hydraulikzylinder, welche zum Öffnen und Schließen sowie zum Klemmen der Kupferplatten dienen, sind bei der beschriebenen bekannten Bauart einer Kokille in dem umlaufenden Außenrahmen befestigt. Dadurch stellt sich im geschlossenen Zustand ein Kräftegleichgewicht ein, wobei der Außenrahmen ein in sich geschlossenes Kräftesystem darstellt. Die so bekannte Bauart stellt bereits gegenüber früheren Bauarten von Kokillen eine wesentliche Verbesserung dar.
Dabei sieht die bekannte Ausführung vor, dass die Zylinder, mit denen die Wasserkästen im umlaufenden Außenrahmen bewegt und geklemmt werden, im Außenteil des Rahmens angebracht sind. Zum Schließen und Klemmen werden daher mit Hilfe der Hydraulikzylinder Druckkräfte aufgebracht, die nach außen gerichtete Reaktionskräfte erzeugen und im umlaufenden Außenrahmen aufgefangen werden müssen. Eine gängige Bezeichnung für diese Bauart der Kokille lautet "O-Rahmen-Kokille", weil der umlaufende, geschlossene Außenrahmen, von oben betrachtet, wie ein eckiges "O" aussieht.

Die vorbeschriebene bekannte Zylinderanordnung bewirkt, dass sich im geschlossenen, geklemmten Zustand Kräfte ausbilden, von welchen jeweils ein Kraftvektor nach außen gerichtet ist. Hierdurch ergibt sich eine Kraftauswirkung auf den umlaufenden Außenrahmen, die sich in einer Formänderung bemerkbar macht. Der Festseiten-Wasserkasten wird auf seinen Anschlag gedrückt, während sich zwischen dem Losseiten-Wasserkasten und dem umlaufenden Außenrahmen ein Spalt befindet. Dieser Spalt ist erforderlich, weil andernfalls der Losseiten-Wasserkasten nicht die Schmalseiten-Kupferplatten einklemmen könnte.

Weil beim vorgenannten Stand der Technik die Hydraulikzylinder außen im 0-Rahmen angebracht sind, werden die Wasserkästen in ihre Position gedrückt. Dabei wird der Festseiten-Wasserkasten von den Festseiten-Hydraulikzylindern gegen einen Anschlag gedrückt und es entsteht eine gleich große, nach außen gerichtete Reaktionskraft. Der Losseiten-Wasserkasten wird von den Losseiten-Hydraulikzylindern gegen die Schmalseiten-Kupferplatten gedrückt und es entsteht eine gleich große, nach außen gerichtete Reaktionskraft. Weil es sich bei dieser Anordnung um einen geschlossenen Außenrahmen handelt, ist somit ein in sich geschlossenes Kräftesystem entstanden, welches sich im Gleichgewicht befindet. Die nach außen gerichteten Reaktionskräfte werden dabei vom Außenrahmen aufgenommen und bewirken daher eine Verformung dieses Außenrahmens. Dieser muss infolgedessen außerordentlich steif ausgeführt sein, wodurch die Bauart der Kokille aufwendig und mit erheblichem Aufwand an Material und Gewicht konstruiert sein muss.

Ausgehend vom vorgenannten Stand der Technik liegt der Erfindung die Aufgabe zugrunde, die Bauart der Kokille zu verbessern, um die vorgenannten Nachteile und Schwierigkeiten zu überwinden und ohne grundlegende Änderung des Funktionsprinzips der Kokille eine leichtere und insgesamt kostengünstigere Konstruktion derselben zu verwirklichen.

Zur Lösung der Aufgabe wird bei einer Kokille der im Oberbegriff von Anspruch 1 genannten Art mit der Erfindung vorgeschlagen, dass der Festseiten-Wasserkasten von innerhalb des Außenrahmens angeordneten Hydraulikzylindern in seine Position bewegbar und der Losseiten-Wasserkasten von in seinem Innern angeordneten Hydraulikzylindern ebenfalls in seine Position bewegbar angeordnet wird.

Die Festseiten-Hydraulikzylinder sind nunmehr im Innenteil des Außenrahmens angebracht und von außen nicht mehr sichtbar. Dabei sind im außen umlaufenden Teil des O-Rahmens keine Hydraulikzylinder mehr angebracht. An der Wirkungsweise des Gesamtaufbaus der Konstruktion wurde dabei nichts geändert, nach wie vor hat der Festseiten-Wasserkasten Kontakt zu den Anschlägen, während der Losseiten-Wasserkasten die Schmalseiten-Kupferplatten einklemmt und daher der erforderliche Spalt zwischen Losseiten-Wasserkasten und Außenrahmen erhalten bleibt.
Weil mit der Erfindung vorgesehen ist, dass Hydraulikzylinder innen im 0-Rahmen für den Festseiten-Wasserkasten und Hydraulikzylinder im Losseiten-Wasserkasten angebracht sind, werden die Wasserkästen unter Last in ihre Positionen gezogen, statt gedrückt zu werden.
Der Festseiten -Wasserkasten wird von den Festseiten-Hydraulikzylindern -gegen den Anschlag gezogen. Es entsteht eine gleich große, entgegengesetzt gerichtete Reaktionskraft. Der Losseiten-Wasserkasten wird von den Losseiten-Hydraulikzylindern gegen die Schmalseiten-Kupferplatten gezogen und es entsteht dabei eine gleich große, entgegengesetzt gerichtete Reaktionskraft. Auch hierdurch ist ein in sich geschlossenes Kräftesystem verwirklicht, dass sich in sich im Gleichgewicht befindet. Die nunmehr nach innen gerichteten Reaktionskräfte werden zwischen den Bauteilen als Druckspannungen aufgenommen; sie werden nicht mehr vom Außenrahmen aufgenommen und bewirken daher auch keine Verformung des Außenrahmens.

Infolgedessen konnte vorteilhafterweise die Anzahl der Festseiten-Hydraulikzylinder von vier auf zwei reduziert werden. Dies kann ohne Einschränkung der Funktion realisiert werden, und der weitere Vorteil dieser Maßnahme besteht in der vorteilhaften Nutzung der beengten Platzverhältnisse im Inneren des umlaufenden Außenrahmens. Der Losseiten-Wasserkasten wird vorteilhafterweise von vier Hydraulikzylindern in seine Position gezogen.

Im Folgenden wird eine Kokille vom Stand der Technik und im Vergleich zu dieser eine Kokille nach der Erfindung in Zeichnungen dargestellt und anhand der zugehörigen Beschreibungen näher erläutert.

Es zeigen:
- Figur 1: in perspektivischer Darstellung eine O-Rahmen-Kokille bisheriger Bauart, beide Wasserkästen geöffnet;
- Figur 2: die O-Rahmen-Kokille gemäß Figur 1, beide Wasserkästen geschlossen;
- Figur 3: die O-Rahmen-Kokille bisheriger Bauart in einem horizontalen Schnitt, aus dem die Anordnung der Hydraulikzylinder im Außenrahmen mit den von diesen verursachten Kraftvektoren hervorgeht;
- Figur 4: in perspektivischer Darstellung eine O-Rahmen-Kokille nach der Erfindung, beide Wasserkästen geöffnet;
- Figur 5: die O-Rahmen-Kokille gemäß Figur 4 mit beidseitig geschlossenen Wasserkästen;
- Figur 6: die O-Rahmen-Kokille gemäß Fig. 4 und 5 mit der erfindungsgemäßen Anordnung der Hydraulikzylinder, beide Wasserkästen geschlossen, in einem horizontalen Schnitt mit den zugeordneten Kraftvektoren.

Die bekannte Ausführung der Kokille nach dem Stand der Technik sieht vor, wie dies die Figuren 1 bis 3 zeigen, dass die Hydraulikzylinder 3a, 5a mit denen die Wasserkästen 2a, 4a im umlaufenden Außenrahmen 1a bewegt und geklemmt werden, im Außenteil des Rahmens 1a angebracht sind. Die-Wasserkästen tragen die Breitseiten-Kupferplatten der Kokille. Zum Schließen und Klemmen der Wasserkästen und damit der Kokillenplatten werden mit Hilfe der Hydraulikzylinder 3a, 5a Druckkräfte aufgebaut, die im umlaufenden Außenrahmen 1a aufgefangen werden.

Die bekannte Zylinderanordnung bewirkt, dass sich im geschlossenen geklemmten Zustand Kräftepaare ausbilden, von denen jeweils ein Kraftvektor nach außen gerichtet ist, wie dies die Figur 3 zeigt.
Figur 2 sowie die Schnittdarstellung durch die Klemmebene in Figur 3 zeigt, wie der Festseiten-Wasserkasten 2a auf seinen Anschlag am Brückenelement 6a des Rahmens gedrückt wird, während sich zwischen dem Losseiten-Wasserkasten 4a und dem umlaufenden Außenrahmen 1a ein Spalt befindet, der erforderlich ist, weil andernfalls der Losseiten-Wasserkasten 4a nicht die Schmalseiten-Kupferplatten 6 einklemmen würde.
Weil die Hydraulikzylinder 3a, 5a außen im O-Rahmen 1a angeordnet sind, werden die Wasserkästen 2a, 4a in ihre Positionen gedrückt. Dabei wird der Festseiten-Wasserkasten 2a von den Festseiten-Hydraulikzylindern 3a gegen den Anschlag gedrückt; der Losseiten-Wasserkasten 4a wird von den Losseiten-Hydraulikzylindern 5a gegen die Schmalseiten-Kupferplatten 6 gedrückt.
Dabei werden nach außen gerichtete Reaktionskräfte vom Außenrahmen 1a aufgenommen und bewirken ein Verformung desselben.

Die vorliegende Erfindung verbessert die oben beschriebene Kokille in der nachfolgend erläuterten Art und Weise:

In den Figuren 4 bis 6 wird gezeigt, dass mit der Erfindung die Anordnung der Hydraulikzylinder 3n, 5n so geändert wird, dass die Wasserkästen 2n, 4n, nicht mehr von außen in ihre Position gedrückt werden, sondern dass der Festseiten-Wasserkasten 2n von innen im Außenrahmen 1a z. B. im Brückenelement 6n angebrachten Zylindern 3n in seine Position gezogen wird und dass der Losseiten-Wasserkasten 4n von im Losseiten-Wasserkasten 4n angebrachten Zylindern- 5n-in seine Position gezogen wird. Wie dies insbesondere die Abbildung Figur 6 im dargestellten Konstruktionsprinzip verdeutlicht.

Dabei sind nunmehr die Festseiten-Hydraulikzylinder 3n im Innenteil des Außenrahmens 1 n angebracht und von außen nicht mehr sichtbar. Im außen umlaufenden Teil des O-Rahmens 1 n sind nunmehr keine Hydraulikzylinder angebracht. Die Abbildung Figur 5 zeigt die Kokille neuer Bauart mit geschlossenen Wasserkästen 2n, 4n. An der Wirkungsweise des Gesamtaufbaus der Konstruktion wurde nichts geändert: Nach wie vor hat der Festseiten-Wasserkasten 2n Kontakt zu den Anschlägen am Brückenelement 6n, während der Losseiten-Wasserkasten 4n die Schmalseiten-Kupferplatten 6 einklemmt und dabei einen Spalt zwischen Losseiten-Wasserkasten 4n und Außenrahmen 6n beibehält. Weil nach der Erfindung die Hydraulikzylinder 3n innen im O-Rahmen 1a und die Hydraulikzylinder 5n im Losseiten-Wasserkasten 4n angebracht sind, werden die Wasserkästen 2n, 4n in ihre Positionen gezogen und nicht mehr gedrückt. Dabei wird der Festseiten-Wasserkasten 2n von zwei Festseiten-Hydraulikzylindern 3n gegen den Anschlag 6n gezogen. Der Losseiten-Wasserkasten 4n wird von vier Losseiten-Hydraulikzylindern 5n gegen die Schmalseiten-Kupferplatten 6 gezogen, wie dies insbesondere die Figur 5 und Figur 6 deutlich zeigen. Die nunmehr nach innen gerichteten Reaktionskräfte werden zwischen den Bauteilen als Druckspannungen aufgenommen; sie werden nicht mehr vom Außenrahmen 1n aufgenommen und bewirken demnach auch keine Verformung desselben. Dabei konnte auch die Anzahl der Festseiten-Hydraulikzylinder 3n reduziert werden, und zwar ohne einschränkende Funktion. (Figur 6)

Durch die Erfindung wird mit großem Vorteil die Kokille konstruktiv signifikant verbessert, indem die Wasserkästen 2, 4 nicht mehr von außen in ihre Positionen gedrückt sondern von innen in ihre Positionen gezogen werden. Hierdurch wird erreicht, dass der Außenteil des umlaufenden Außenrahmens 1 kräfte- und verformungsfrei bleibt. Somit kann für den Außenrahmen eine leichtere und dennoch wesentlich stabilere Konstruktionen realisiert werden. Dabei wird vorteilhaft die Funktion der Kokille nicht verändert, denn im geklemmten Zustand bildet sich nach wie vor ein in sich geschlossenes Kräftesystem aus. Die weiteren Konstruktionsmerkmale der erfindungsgemäßen Kokille sind in den Unteransprüchen beschrieben.

## Patentansprüche

1. Kokille mit zwei einander gegenüberliegenden, überwiegend aus Kupfer bestehenden, kühlbaren Breitseitenwänden, zwischen welchen zwecks Formatbreiteneinstellung relativ zueinander verschiebbare, kühlbare Schmalseitenwände einspannbar gehalten und für deren Einspannung Kraftmittel, insbesondere Hydraulikzylinder vorgesehen sind, deren Spannweg und/oder Spannkraft einstellbar ist, wobei die Kokille mit ihren die Kupferplatten der Breitseitenwände tragenden Wasserkästen innerhalb eines formstabilen Außenrahmens angeordnet ist,
**dadurch gekennzeichnet,**
**dass** der Festseiten-Wasserkasten (2n) von innerhalb des Außenrahmens (1n) angeordneten Hydraulikzylindern (3n) in seine. Position bewegbar und der Losseiten-Wasserkasten (4n) von in seinem Innern angeordneten Hydraulikzylindern (5n) in seine Position bewegbar angeordnet ist.

2. Kokille nach Anspruch 1,
**dadurch gekennzeichnet,**
**dass** die Hydraulikzylinder (3n) des Losseiten-Wasserkastens (4n) in seinem Innenraum angeordnet sind.

3. Kokille nach Anspruch 1 oder 2,
**dadurch gekennzeichnet,**
**dass** der Außenrahmen (1 n) mittels endständiger Querträgerelemente und im Abstand parallel verbindend Längsträger als Rechteckrahmen ausgebildet ist.

4. Kokille nach einem oder mehreren Ansprüchen 1 bis 3,
**dadurch gekennzeichnet,**
**dass** im Außenrahmen (1n) Brückenelemente (6n) angeordnet sind, die mit den Querträgern und Längsträgern zum in sich geschlossenen Außenrahmen (1n) verbunden sind.

5. Kokille nach einem oder mehreren der Ansprüche 1 bis 4,
**dadurch gekennzeichnet,**
**dass** die Hydraulikzylinder (3n) des Festseiten-Wasserkastens (2n) im Brükkenelement (6n) angeordnet sind.

6. Kokille-nach einen oder mehreren der Anprüche 1 bis 5,
**dadurch gekennzeichnet,**
**dass** Einrichtungen zum Verstellen der Kokillen-Schmalseitenwände in den Brückenelementen (6n) in der Weise angeordnet sind, dass sie sich mit den Schmalseitenwänden in einer Linie befinden.

7. Kokille nach einem oder mehren der Ansprüche 1 bis 6,
**dadurch gekennzeichnet,**
**dass** die die Kupferplatten tragenden Wasserkästen (2n, 4n) innerhalb des Außenrahmens (1n) und relativ zu diesem etwa mittenzentriert sind.

8. Kokille nach einem oder mehreren der Ansprüche 1 bis 7,
**dadurch gekennzeichnet,**
**dass** maximal zwei Hydraulikzylinder (3n) für den Festseiten-Wasserkasten (2n) vorgesehen sind.

9. Kokille nach einem oder mehreren der Ansprüche 1 bis 8,
**dadurch gekennzeichnet**
**dass** vier Hydraulikzylinder (5n) für den Losseiten-Wasserkasten (4n) vorgesehen sind.

## Claims

1. Mould with two mutually opposite coolable wide side walls consisting predominantly of copper, between which there are held, by clamping in place, coolable narrow side walls displaceable relative to one another for the purpose of format width adjustment and for the clamping in place of which there are provided force means, particularly hydraulic cylinders, the clamping travel and/or clamping force of which is adjustable, wherein the mould together with its water tank carrying the copper plates of the wide side walls is arranged within an outer frame of stable shape, **characterised in that** the fixed-side water tank (2n) is arranged to be movable in its position by hydraulic cylinders (3n) arranged within the outer frame (1n) and the movable-side water tank (4n) is arranged to be movable in its position by hydraulic cylinders (5n) arranged in its interior.

2. Mould according to claim 1, **characterised in that** the hydraulic cylinders (3n) of the movable-side water tank (4n) are arranged in the interior space thereof.

3. Mould according to claim 1 or 2, **characterised in that** the outer frame (1n) is constructed as a rectangular frame by means of transverse beam elements on end and longitudinal beams connecting in parallel at a spacing.

4. Mould according to one or more of claims 1 to 3, **characterised in that** bridge elements (6n) connected with the transverse beams and longitudinal beams to form an outer frame (1 n) closed in itself are arranged in the outer frame (1 n).

5. Mould according to one or more of claims 1 to 4, **characterised in that** the hydraulic cylinders (3n) of the fixed-side water tank (2n) are arranged in the bridge elements (6n).

6. Mould according to one or more of claims 1 to 5, **characterised in that** devices for adjusting the mould narrow side walls are arranged in the bridge elements (6n) in such a manner that they are disposed in a line with the narrow side walls.

7. Mould according to one or more of claims 1 to 6, **characterised in that** the water tanks (2n, 4n) carrying the copper plates are within the outer frame (1 n) and approximately centrally centred relative thereto.

8. Mould according to one or more of claims 1 to 7, **characterised in that** at most two hydraulic cylinders (3n) are provided for the fixed-side water tank (2n).

9. Mould according to one or more of claims 1 to 8, **characterised in that** four hydraulic cylinders (5n) are provided for the movable-side water tank (4n).

## Revendications

1. Coquille avec deux parois larges latérales se composant de cuivre et pouvant être refroidies entre lesquelles dans un but de réglage de largeur de forma, des parois latérales étroites pouvant être refroidies et coulissantes entre elles sont maintenues serrées et pour leur serrage il est prévu un moyen de force en particulier un vérin hydraulique dont la course de serrage et la force de serrage sont réglables, la coquille étant disposée à l'intérieur d'un cadre externe de forme stable avec leurs caissons d'eau portant les plaques de cuivre des parois de face large, **caractérisée en ce que** le caisson d'eau à face fixe (2n) est mobile dans sa positon par un vérin hydraulique (3n) disposé à l'intérieur du cadre externe (1n) et **en ce que** le caisson d'eau à face amovible (4n) est mobile dans sa positon par un vérin hydraulique (5n) disposé à l'intérieur.

2. Coquille selon la revendication 1, **caractérisée en ce que** le vérin hydraulique (3n) du caisson d'eau à face amovible (4n) est disposé dans son intérieur.

3. Coquille selon la revendication 1 ou 2, **caractérisée en ce que** le cadre externe (1) est réalisé au moyen d'éléments supports transversaux d'extrémité et de supports longitudinaux reliés à distance parallèlement entre eux formant un cadre rectangulaire.

4. Coquille selon lune des revendications 1 à 3, **caractérisée en ce que** dans le cadre externe (1n) sont disposés des éléments de transition (6n) qui sont reliés aux supports transversaux et aux supports longitudinaux en un cadre externe fermé (1n).

5. Coquille selon l'une des revendications 1 à 4 **caractérisée en ce que** les vérins hydrauliques (3n) du caisson d'eau à face fixe (2n) sont disposés dans l'élément de transition (6n).

6. Coquille selon l'une des revendications 1 à 5 **caractérisée en ce que** des dispositifs pour le déplacement des parois latérales étroites de coquille sont disposés dans les éléments de transition (6n) de sorte qu'ils se trouvent alignés avec les parois latérales étroites.

7. Coquille selon l'une des revendications 1 à 6 **caractérisée en ce que** les caissons d'eau (2n, 4n) portant les plaques de cuivre sont centrés à l'intérieur du cadre externe (1n) et par rapport à celui-ci au milieu.

8. Coquille selon l'une des revendications 1 à 7 **caractérisée en ce qu'**au maximum deux vérins hydrauliques (3n) sont prévus pour le caisson d'eau à face fixe (2n).

9. coquille selon l'une des revendications 1 à 8, **caractérisée en ce que** quatre vérins hydrauliques (5n) sont prévus pour le caisson d'eau à faces mobiles (4n).
